# EUROPÄISCHE PATENTANMELDUNG

(11) **EP 1 263 084 A2**
(43) Veröffentlichungstag der Anmeldung: **04.12.2002**
(21) Anmeldenummer: 02007611.3
(22) Anmeldetag: 04.04.2002
(51) Int. Cl.: H01Q 13/10

(54) **Schlitzantenne**

(30) Priorität: 31.05.2001 DE 10126468
(71) Anmelder: EADS Deutschland GmbH, 81663 München (DE)
(72) Erfinder: Solbach, Klaus, Dr., 45473 Mülheim (DE)
(74) Vertreter: Meel, Thomas

(57) **Zusammenfassung**

Die Erfindung betrifft eine Schlitzantenne bestehend aus einem sich in Längsrichtung erstreckenden Speisehohlleiter (1) zur Führung elektromagnetischer Wellen mit mindestens einem in einer Breitseite (4) des Speisehohlleiters (1) ausgebildeten Schlitz (2) zum Abstrahlen einer elektromagnetischen Welle, wobei der Schlitz (2) auf der Außenseite des Speisehohlleiters (1) von einer Anordnung umgeben ist, mittels der die Polarisationsrichtung der vom Schlitz (2) abgestrahlten elektromagnetischen Welle gedreht wird. Gemäß der Erfindung ist der Schlitz (2) in Längsrichtung des Speisehohlleiters (1) ausgebildet und die den Schlitz (2) umgebende Anordnung ist ein rechtwinkliger Polarisatorhohlleiter (11), der mit seiner einen Öffnung mit der Breitseite (4) des Speisehohlleiters (2) verbunden ist und an seiner anderen Öffnung eine Apertur aufweist, über die eine durch den Schlitz (2) in dem Polarisatorhohlleiter (11) angeregte Hohlleiterwelle abgestrahlt wird und der bezüglich des Schlitzes (2) derart ausgerichtet ist, dass eine Querachse (a) des Polarisatorhohlleiters (11) einen Winkel (α) mit der Längsachse des Schlitzes (2) bildet, wobei der Winkel (α) denjenigen Winkel darstellt, um den die Polarisation der aus dem Schlitz (2) in den Polarisatorhohlleiter (11) abgestrahlten elektromagnetischen Welle gedreht wird.

## Beschreibung

Die Erfindung betrifft eine Schlitzantenne nach dem Oberbegriff des Anspruchs 1.

Bei Schlitzantennen werden Rechteck- oder Steghohlleiter zur Führung einer elektromagnetischen Welle und zur Anregung eines in einer ersten Wand (Breitseite) des Hohlleiters ausgebildeten Schlitzes zum Zwecke der Abstrahlung eines Teils der Welle verwendet.

Die Polarisationsrichtung, d.h. die Richtung des elektrischen Feldvektors im Fernfeld der abgestrahlten Welle, wird durch die Richtung des Schlitzes festgelegt, wie es in Fig. 1 dargestellt ist. In der Hauptstrahlrichtung des Schlitzes, der mit dem Bezugszeichen 2 gekennzeichnet ist, liegt das elektrische Fernfeld senkrecht zur Schlitzebene, nämlich als E_{y}-Komponente. Der Hohlleiter, der mit dem Bezugszeichen 1 gekennzeichnet ist, ist als Rechteckhohlleiter ausgebildet. Zur Drehung der Polarisation muß nach dem Stand der Technik entweder der Schlitz 2 gedreht werden, oder es muß über dem Schlitz 2 ein in der Antennentechnik bekanntes Polarisator-Gitter angebracht werden. Beide Methoden haben Nachteile: Eine Drehung des Schlitzes 2 in der Wand des Hohlleiters 1 führt zu einer Phasenumkehr der abgestrahlten Welle in aufeinanderfolgenden Schlitzen 2 einer Resonanz-Gruppe mit Halbwellenabstand der Schlitze und muß daher wieder umgekehrt werden, so dass der Effekt einer Drehung der Polarisationsrichtung in solchen Gruppenanordnungen nicht nutzbar ist. Auf der anderen Seite ist eine zusätzliche Anordnung eines Polarisator-Gitters aufwendig und mit zusätzlichen Dämpfungsverlusten verbunden.

In US 6,028,562 A und US 6,127,985 A wird die Drehung der Polarisationsrichtung durch einen Hohlraum mit einem Ein- und einem Austrittsspalt erreicht. Der Austrittsspalt dient dabei als Strahlungsquelle. Der Winkel zwischen Ein- und Austrittsspalt des Hohlraums gibt denjenigen Winkel an, um den die Polarisation der abgestrahlten Welle gedreht wird. Ein Nachteil dieser Anordnung ist, dass ein kontinuierliches Drehen der Polarisationsrichtung nicht möglich ist.

Die Erfindung geht aus von einer an sich bekannten Schlitzantenne mit einem sich in einer Längsrichtung erstreckenden Speisehohlleiter zur Führung einer elektromagnetischen Welle und mindestens einem in einer ersten Wand des Speisehohlleiters ausgebildeten Schlitz zur Abstrahlung eines Teils der in dem Speisehohlleiter geführten elektromagnetischen Welle, wobei Mittel zur Drehung der Polarisationsrichtung der von dem Schlitz abgestrahlten elektromagnetischen Welle vorgesehen sind.

Die Aufgabe der Erfindung ist es, eine Schlitzantenne anzugeben, mit der ein kontinuierliches und stufenloses Drehen der Polarisationsrichtung der von dem Schlitz abgestrahlten elektromagnetischen Welle möglich ist und die einfach und kostengünstig herstellbar ist.

Die Aufgabe wird erfindungsgemäß durch die im Anspruch 1 angegebene Schlitzantenne gelöst.

Vorteilhafte Weiterbildungen der erfindungsgemäßen Schlitzantenne sind in den Unteransprüchen gekennzeichnet.

Durch die Erfindung wird eine Schlitzantenne mit einem sich in einer Längsrichtung erstreckenden Speisehohlleiter zur Führung einer elektromagnetischen Welle und mindestens einem in einer Breitseite des Speisehohlleiters ausgebildeten Schlitz zur Abstrahlung einer elektromagnetischen Welle geschaffen. Zusätzlich ist der Schlitz auf der Außenseite des Speisehohlleiters von einer Anordnung umgeben, mittels der die Polarisationsrichtung der von dem Schlitz abgestrahlten elektromagnetischen Welle gedreht wird. Erfindungsgemäß ist es vorgesehen, dass der Schlitz in Längsrichtung des Speisehohlleiters ausgebildet ist und die den Schlitz umgebende Anordnung ein rechtwinkliger Polarisatorhohlleiter ist, der mit seiner einen Öffnung mit der Breitseite des Speisehohlleiters verbunden ist und an seiner anderen Öffnung eine Apertur aufweist, über die eine durch den Schlitz in dem Polarisatorhohlleiter angeregte Hohlleiterwelle abgestrahlt wird und der bezüglich des Schlitzes derart ausgerichtet ist, dass eine Querachse des Polarisatorhohlleiters einen Winkel mit der Längsachse des Schlitzes bildet, wobei der Winkel denjenigen Winkel darstellt, um den die Polarisation der aus dem Schlitz in den Polarisatorhohlleiter abgestrahlten elektromagnetischen Welle gedreht wird.

Ein wesentlicher Vorteil der erfindungsgemäßen Schlitzantenne ist es, dass sie einfach hergestellt werden kann, ohne zusätzliche Dämpfungsverluste in Kauf zu nehmen.

Gemäß einer ersten bevorzugten Ausführungsform ist es bei einer solchen Schlitzantenne vorgesehen, dass der Polarisatorhohlleiter in Richtung der einen (erste) Querachse eine erste Abmessung und in Richtung der anderen (zweite) Querachse eine zweite Abmessung hat, wobei die erste Abmessung größer und die zweite Abmessung kleiner als die halbe Freiraumwellenlänge λ/2 der abgestrahlten elektromagnetischen Strahlung ist.

Auf diese Weise kann in dem Polarisatorhohlleiter nur eine H₁₀-Welle mit einer Polarisation in Richtung der zweiten Querachse ohne Dämpfung transportiert werden, die am äußeren Ende des Polarisatorhohlleiters mit einer um den Winkel α gedrehten Polarisationsrichtung aus der Apertur abgestrahlt wird. Der H₀₁-Wellenanteil in Richtung der ersten Querachse wird in dem Polarisatorhohlleiter bis auf ein unwesentliches Maß gedämpft.

Gemäß einer zweiten Ausführungsform ist es vorgesehen, dass der Polarisatorhohlleiter in Richtung der ersten Querachse eine erste Abmessung und in Richtung seiner zweiten Querachse eine zweite Abmessung aufweist, wobei sowohl die erste Abmessung als auch die zweite Abmessung größer als die halbe Freiraumwellenlänge λ/2 der abgestrahlten elektromagnetischen Strahlung ist. In diesem Fall kann eine beliebige "elliptische" Polarisation der abgestrahlten elektromagnetischen Strahlung erreicht werden.

Bei dieser zweiten Ausführungsform kann vorgesehen werden, dass die erste Abmessung und die zweite Abmessung des Polarisatorhohlleiters gleich sind, und dass der Winkel α der Drehung der Polarisationsrichtung α = 45° beträgt. In diesem Fall werden beide Grundmoden H₁₀ und H₀₁ des Polarisatorhohlleiters gleich stark angeregt.

Wenn, was Gegenstand einer Weiterbildung dieser zweiten Ausführungsform ist, zusätzlich Mittel zur Phasenverschiebung vorgesehen werden, um die orthogonal polarisierte Schwingungsmoden des Polarisationshohlleiters gegeneinander zu verschieben, wobei insbesondere an eine Verschiebung der orthogonal polarisierten Schwingungsmoden H₁₀ und H₀₁ um 90° gegeneinander gedacht ist, ergibt sich eine rein zirkulare Polarisation der abgestrahlten elektromagnetischen Strahlung. Die Mittel zur polarisations- bzw. modenabhängigen Phasenverschiebung sind im Stand der Technik bekannt.

Der Polarisatorhohlleiter weist vorzugsweise eine Länge H auf, die größer als ein viertel Freiraumwellenlänge λ/4 der abgestrahlten elektromagnetischen Strahlung ist. Dabei wird eine genügend große Dämpfung der Kreuzpolarisation (H₀₁-Welle) zur Nutzpolarisation (H₁₀-Welle) bewirkt. Außerdem kann hierdurch die Bandbreite der Abstrahlungsauskopplung gezielt beeinflußt und in weiten Grenzen variiert werden. Eine wesentliche Verlängerung der Länge H des Polarisatorhohlleiters gegenüber einer viertel Freiraumlänge λ/4 bedeutet eine Verlängerung über das zur Unterdrükkung der Kreuzpolarisation erforderliche Maß hinaus.

Gemäß einer vorteilhaften Ausführungsform der erfindungsgemäßen Schlitzantenne ist es vorgesehen, dass der oder die in der Breitseite des Speisehohlleiters ausgebildeten Schlitze in Längsrichtung und in der Mittellinie des Speisehohlleiters verlaufend ausgebildet sind.

Gemäß einer alternativen Ausführungsform ist es vorgesehen, dass der oder die in der Breitseite ausgebildeten Schlitze in Längsrichtung und gegen die Mittellinie des Speisehohlleiters versetzt verlaufend ausgebildet sind (Offset-Schlitze).

Weiterhin kann es gemäß einer Ausführungsform der Erfindung vorgesehen sein, dass der Speisehohlleiter als Steghohlleiter ausgebildet ist.

Gemäß einer bevorzugten Ausführungsform der Erfindung ist es vorgesehen, dass die Schlitzantenne als Gruppenantenne mit vielen gleichartigen, jeweilige Schlitze aufweisenden Schlitzstrahlerelementen ausgebildet ist.

Die Schlitzantenne kann vorteilhaft aus metallisierten Kunststoff hergestellt werden.

Im folgenden wird ein Ausführungsbeispiel der Erfindung anhand der Zeichnung erläutert. Es zeigen
- Fig. 1: eine vereinfachte perspektivische Darstellung einer Schlitzantenne zur Erläuterung der Polarisationsrichtung der abgestrahlten elektromagnetischen Wellen;
- Fig. 2a): eine Draufsicht auf einen Ausschnitt einer Schlitzantenne gemäß einem Ausführungsbeispiel der Erfindung; und
- Fig. 2b): eine seitliche Schnittansicht entlang der Linie A-A' durch den in Figur 2a) gezeigten Teil des Ausführungsbeispiels.

Bei dem in Fig. 2a) und b) dargestellten Teil einer Schlitzantenne bedeutet das Bezugszeichen 1 einen sich in einer Längsrichtung erstreckenden Speisehohlleiter, in welchem eine elektromagnetische Welle geführt wird. Der Speisehohlleiter 1 ist in Form eines Rechteckhohlleiters ausgebildet und verfügt über eine Breitseite 4, in der mindestens ein in Längsrichtung des Speisehohlleiters 1 verlaufender Schlitz 2 zur Abstrahlung eines Teils der in dem Speisehohlleiter 1 geführten elektromagnetischen Welle ausgebildet ist. Die Rückseite des Speisehohlleiters 1 ist durch eine weitere Breitseite 9 gebildet. In Fig. 2b) ist die Schmalseite 8 des Speisehohlleiters 1 in der Draufsicht zu sehen.

Außen auf dem Speisehohlleiter 1, also in Richtung der Abstrahlung der den Schlitz 2 verlassenden elektromagnetischen Welle nachgeordnet, ist ein Polarisatorhohlleiter 11 vorgesehen. Dieser ist beispielhaft in Form eines Rechteckhohlleiters ausgebildet, welcher eine erste Querachse a und eine zweite, auf diese senkrecht stehende zweite Querachse b aufweist. Die beiden Querachsen a und b liegen quer zur Abstrahlungsrichtung der aus den Schlitz 2 austretenden elektromagnetischen Strahlung. Mit der ersten Querachse a ist der Polarisatorhohlleiter 11 um einen Winkel α gegen die Richtung des Schlitzes 2 verdreht. Der Winkel α entspricht der gewünschten Drehung der Polarisationsrichtung gegen die Polarisationsrichtung des Schlitzes 2.

Bei dem in Fig. 2a) und b) dargestellten Ausführungsbeispiel ist die erste Abmessung Lₐ des Polarisatorhohlleiters in Richtung der ersten Querachse a größer als die halbe Freiraumwellenlänge λ/2 der von dem Schlitz 2 abgestrahlten elektromagnetischen Strahlung. Die zweite Abmessung L_{b} in Richtung der zweiten Querachse b des Polarisatorhohlleiters 11 dagegen ist kleiner als die halbe Freiraumwellenlänge λ/2 der abgestrahlten elektromagnetischen Strahlung. Hierdurch wird bewirkt, dass nur die H₁₀-Welle mit einer Polarisation in Richtung der zweiten Querachse b ohne Dämpfung durch den Polarisatorhohlleiter 11 nach außen transportiert und abgestrahlt werden kann, wogegen die dazu orthogonale H₀₁-Welle in Richtung der ersten Querachse a gedämpft wird.

Der Polarisatorhohlleiter 11 weist eine Länge H auf, die mindestens eine viertel Freiraumwellenlänge λ/4 der abgestrahlten elektromagnetischen Strahlung beträgt. Hierdurch wird eine Dämpfung für den unerwünschten kreuzpolarisierten Wellenanteil (H₀₁-Welle) auf ein ausreichend geringes Maß bewirkt. Bei einer Vergrößerung der Länge H des Polarisatorhohlleiters 11 wesentlich über die genannte viertel Freiraumwellenlänge λ/4 hinaus ergibt sich eine stärkere Bedämpfung des kreuzpolarisierten Wellenanteils H₀₁ und eine Beeinflussung der Bandbreite der Abstrahlungsauskopplung in weiten Grenzen.

Die Schlitzantenne ist insbesondere geeignet als Gruppenantenne mit vielen gleichartigen Schlitzstrahlerelementen, die jeweilige Schlitze 2 aufweisen.

Die Schlitzantenne wird vorzugsweise aus metallisiertem Kunststoff hergestellt.

Bei alternativen Ausführungsformen kann es vorgesehen werden, dass der Polarisatorhohlleiter 11 in Richtung der ersten Querachse a eine erste Abmessung Lₐ aufweist, die größer als die halbe Freiraumwellenlänge λ/2 der abgestrahlten elektromagnetischen Strahlung ist, und wobei auch die zweite Abmessung L_{b} in Richtung der dazu orthogonalen zweiten Querachse b größer als die halbe Freiraumwellenlänge λ/2 ist. Damit ist die Schlitzantenne zur Abstrahlung mit "elliptischer" Polarisation geeignet. Im speziellen Fall, dass die erste Abmessung Lₐ und die zweite Abmessung L_{b} des Polarisatorhohlleiters 11 gleich sind - es handelt sich hierbei um eine Sonderform eines Rechteckhohlleiters - und dass der Winkel α der Drehung der Polarisationsrichtung α = 45° beträgt, kann eine zirkulare Polarisation der abgestrahlten Leistung erreicht werden. Hierfür können zusätzlich Mittel zur Phasenverschiebung vorgesehen werden, um die orthogonal polarisierten Schwingungsmoden um 90° gegeneinander zu verschieben.

Der oder die in der Breitseite 4 des Speisehohlleiters 1 ausgebildeten Schlitze 2 können, wie bei den in Fig. 2a) und b) dargestellten Ausführungsbeispiel in der Mittellinie des Speisehohlleiters 1 verlaufend ausgebildet sein.

Alternativ dazu können die Schlitze 2 gegen die Mittellinie des Speisehohlleiters 1 versetzt verlaufend ausgebildet sein (Offset-Schlitze).

Der Speisehohlleiter 1 kann auch als Steghohlleiter ausgebildet sein.

Durch die Erfindung wird eine Antennenstruktur geschaffen, die einfach und kostengünstig herstellbar ist und zur Abstrahlung von polarisierter elektromagnetischer Strahlung in der Lage ist, ohne dass zusätzliche Dämpfungsverluste in Kauf genommen werden müssen.

## Patentansprüche

1. Schlitzantenne bestehend aus einem sich in Längsrichtung erstreckenden Speisehohlleiter (1) zur Führung elektromagnetischer Wellen mit mindestens einem in einer Breitseite (4) des Speisehohlleiters (1) ausgebildeten Schlitz (2) zum Abstrahlen einer elektromagnetischen Welle, wobei der Schlitz (2) auf der Außenseite des Speisehohlleiters (1) von einer Anordnung umgeben ist, mittels der die Polarisationsrichtung der vom Schlitz (2) abgestrahlten elektromagnetischen Welle gedreht wird, **dadurch gekennzeichnet, dass** der Schlitz (2) in Längsrichtung des Speisehohlleiters (1) ausgebildet ist und die den Schlitz (2) umgebende Anordnung ein rechtwinkliger Polarisatorhohlleiter (11) ist, der mit seiner einen Öffnung mit der Breitseite (4) des Speisehohlleiters (2) verbunden ist und an seiner anderen Öffnung eine Apertur aufweist, über die eine durch den Schlitz (2) in dem Polarisatorhohlleiter (11) angeregte Hohlleiterwelle abgestrahlt wird und der bezüglich des Schlitzes (2) derart ausgerichtet ist, dass eine Querachse (a) des Polarisatorhohlleiters (11) einen Winkel (α) mit der Längsachse des Schlitzes (2) bildet, wobei der Winkel (α) denjenigen Winkel darstellt, um den die Polarisation der aus dem Schlitz (2) in den Polarisatorhohlleiter (11) abgestrahlten elektromagnetischen Welle gedreht wird.

2. Schlitzantenne nach Anspruch 1, **dadurch gekennzeichnet, dass** der Polarisatorhohlleiter (11) in Richtung der einen Querachse (a) eine erste Abmessung (Lₐ) und in Richtung der anderen Querachse (b) eine zweite Abmessung (L_{b}) aufweist, wobei die erste Abmessung (Lₐ) größer und die zweite Abmessung (L_{b}) kleiner als die halbe Freiraumwellenlänge λ/2 der von dem Schlitz (2) abgestrahlten elektromagnetischen Welle ist.

3. Schlitzantenne nach Anspruch 1, **dadurch gekennzeichnet, dass** der Polarisatorhohlleiter (11) in Richtung der einen Querachse (a) eine erste Abmessung (Lₐ) und in Richtung der anderen Querachse (b) eine zweite Abmessung (L_{b}) aufweist, wobei die erste Abmessung (Lₐ) und die zweite Abmessung (L_{b}) größer als die halbe Freiraumwellenlänge λ/2 der von dem Schlitz (2) abgestrahlten elektromagnetischen Welle ist.

4. Schlitzantenne nach Anspruch 3, **dadurch gekennzeichnet, dass** die erste Abmessung (Lₐ) und die zweite Abmessung (L_{b}) gleich sind und dass der Winkel (α) der Drehung der Polarisationsrichtung α=45° beträgt.

5. Schlitzantenne nach einem der Ansprüche 3 oder 4, **dadurch gekennzeichnet, dass** die in dem Polarisatorhohlleiter (11) angeregten orthogonal polarisierten Schwingungsmoden hinsichtlich ihrer Phase gegeneinander verschoben werden, inbesondere derart, dass zur Erzeugung einer reinen Zirkularpolarisation ihre Phase 90° zueinander beträgt.

6. Schlitzantenne nach einem der vorangehenden Ansprüche, **dadurch gekennzeichnet, dass** die Länge (H) des Polarisatorhohlleiters (11) größer als eine viertel Freiraumwellenlänge λ/4 der von dem Schlitz (2) abgestrahlten elektromagnetischen Welle ist.

7. Schlitzantenne nach einem der vorangehenden Ansprüche, **dadurch gekennzeichnet, dass** der Schlitz (2) in der Mitte der Breitseite (4) des Speisehohlleiters (1) ausgebildet ist.

8. Schlitzantenne nach einem der Ansprüche 1-6, **dadurch gekennzeichnet, dass** der Schlitz (2) aus der Mitte der Breitseite (4) des Speisehohlleiters (1) heraus versetzt ausgebildet ist.

9. Schitzantenne nach einem der vorangehenden Ansprüche, **dadurch gekennzeichnet, dass** der Speisehohlleiter (11) als Steghohlleiter ausgebildet ist.

10. Schlitzantenne nach einem der vorangehenden Ansprüche, **dadurch gekennzeichnet, dass** die Schlitzantenne als Gruppenelement mit mehreren gleichartigen jeweils Schlitze (2) aufweisenden Schlitzstrahlerelementen ausgebildet ist.

11. Schlitzantenne nach einem der vorangehenden Ansprüche, **dadurch gekennzeichnet, dass** die Schlitzantenne aus metallisierten Kunststoff hergestellt ist.
